# EUROPÄISCHE PATENTANMELDUNG

(11) **EP 4 650 184 A1**
(43) Veröffentlichungstag der Anmeldung: **19.11.2025**
(21) Anmeldenummer: 25175316.6
(22) Anmeldetag: 09.05.2025
(51) Int. Cl.: B42D 25/36, B42D 25/378

(54) **WERT- ODER SICHERHEITSDOKUMENT UND VERFAHREN ZUR HERSTELLUNG**

(30) Priorität: 13.05.2024 DE 102024001643
(71) Anmelder: Bundesdruckerei GmbH, 10969 Berlin (DE)
(72) Erfinder: Heuberger-Lewerenz, Adrian, 10969 Berlin (DE); Iten, Andreas, 8045 Zürich (CH)

(57) **Zusammenfassung**

Die Erfindung betrifft ein Wert- und/oder Sicherheitsdokument (3). Um die Fälschungssicherheit zu erhöhen, umfasst das Wert- und/oder Sicherheitsdokument (3) ein Substrat (2), wenigstens ein erstes, in einem ersten Farbton stark lichtreflektierendes Pigment (103) und wenigstens ein zweites, in einem zweiten Farbton stark lichtreflektierendes Pigment (203). Eine Abbildungsfläche (1) auf dem Dokument (3) ist in eine Vielzahl von Teilflächen (101, 102, 202, 208, 302) unterteilt, wobei erste Teilflächen (101, 102) mit dem ersten Pigment (103) oder einer ersten Mischung von stark lichtreflektierenden Pigmenten (103, 203) und zweite Teilflächen (202) mit dem zweiten Pigment (203) oder einer zweiten Mischung von stark lichtreflektierenden Pigmenten (103, 203) versehen sind, und wobei erste Teilflächen (101, 102) in einem ersten Teilflächenfarbton Licht reflektieren und zweite Teilflächen (202) in einem zweiten Teilflächenfarbton Licht reflektieren und erste und zweite Teilflächen (101, 102, 202) in wenigstens einer Richtung (x, y) wenigstens abschnittsweise alternierend angeordnet sind, so dass für einen Betrachter ein Farbeindruck entsteht, der sich von erstem und zweitem Teilflächenfarbton unterscheidet.

## Beschreibung

Die vorliegende Erfindung betrifft ein Dokument, insbesondere ein Wert- und/ oder Sicherheitsdokument, sowie ein Verfahren zur Herstellung eines solchen Dokumentes.

Fälschungen von Wert- oder Sicherheitsdokumenten, wie Banknoten, Reisepässe, Tickets und Schecks, werden mit leicht erhältlichen, haushaltsüblichen Druck- und Vervielfältigungsgeräten versucht, wie Scanner, Kopierer, Laserdrucker oder Tintenstrahldrucker. Aus diesem Grund weisen Wert- und Sicherheitsdokumente Sicherheitsmerkmale auf, die das Fälschen der Dokumente erschweren und die Prüfung der Echtheit der Dokumente erleichtern.

Sicherheitsmerkmale, die nicht durch das Aufbringen von Pigmenten, insbesondere Farben, darstellbar sind, wie beispielsweise Hologramme oder Kopierschutzelemente, die bei Betrachtung aus unterschiedlichen Blickwinkeln einen Kippeffekt aufweisen und sich bei digitaler Reproduktion durch Interferenzeffekte bemerkbar machen, oder andere, zusätzlich in das Dokument eingebrachte Elemente, erfordern aufwändige, kostenintensive Herstellungsverfahren. Doch der visuelle Eindruck dieser Sicherheitsmerkmale kann mit der Weiterentwicklung haushaltsüblicher Reproduktionstechnik immer besser nachgebildet werden, so dass eine Verifizierung des Dokumentes für einen menschlichen Betrachter erschwert wird.

Einfacher und kostengünstiger in der Herstellung sind insbesondere in den Herstellprozess integrierte, in grafische Abbildungen integrierbare, insbesondere aufdruckbare Sicherheitsmerkmale. Dazu gehören Guillochen, Irisdruck und Anti-Kopier-Raster.

Die DE69118837T2 offenbart ein Sicherheitsmerkmal für ein Wertdokument in einem Druckbild. Das Druckbild ist von einem Linienraster aus in einem gleichmäßigen Rastermuster angeordneten Strichsegmenten gebildet. Durch eine Ausrichtung der Strichsegmente in verschiedenen Winkeln entsteht bei einem Kopiervorgang ein Bild, das für das Auge wahrnehmbar ist.

Die DE10203564A1 zeigt ein Sicherheitselement aus einem Druckbild mit einem mehrfarbigen Linienraster. Indem Linien mit einer hellen und einer kräftigen Farbe mit geeigneter Linienstärke und Linienzwischenräumen nebeneinanderliegend angeordnet werden, geht die mit den hellen Farben dargestellte Bildinformation mindestens teilweise verloren. Der entstehende Unterschied zwischen Original und Kopie lässt sich abhängig von der Qualität der Reproduktion mehr oder weniger leicht erkennen.

Nachteilig ist, dass mit der Weiterentwicklung des Auflösungsvermögens der haushaltsüblichen Reproduktionstechnik die Wirksamkeit von in grafische Abbildungen integrierter, insbesondere aufdruckbarer Sicherheitsmerkmale zunehmend schwindet.

Es ist daher die Aufgabe der vorliegenden Erfindung, die Fälschungssicherheit einschlägiger Dokumente zu verbessern.

Es soll ein neuartiges, leicht erkennbares und schwer fälschbares Sicherheitsmerkmal geschaffen werden. Der vorliegenden Erfindung liegt darüber hinaus als wesentliche weitere Aufgabe zugrunde, ein kostengünstig, einfach und schnell realisierbares Sicherheitsmerkmal zu schaffen.

Die Aufgabe wird durch die Merkmale der unabhängigen Patentansprüche gelöst. Weitere vorteilhafte Ausführungsformen sind Gegenstand der Beschreibung, der Figuren sowie der abhängigen Patentansprüche.

Es wird ein für einen menschlichen Betrachter einfach zu verifizierendes Wert- und/ oder Sicherheitsdokument bereitgestellt, das mit haushaltsüblichen Druck- und Vervielfältigungsgeräten nicht nachbildbar ist.

Soweit in der Beschreibung und in den Ansprüchen der vorliegenden Anmeldung der Begriff "Wert- oder Sicherheitsdokument" genannt wird, ist darunter ein Zahlungsmittel, insbesondere eine Banknote zu verstehen. Des Weiteren kann es sich bei dem "Wert- oder Sicherheitsdokument" z.B. um einen Scheck, ein ID-Dokument wie einen Reisepass, Personalausweis, Führerschein, oder ein Zugangskontrollausweis, einen Fahrzeugschein, Fahrzeugbrief, Visum, eine Scheck-, Bank-, Kredit- oder Barzahlungskarte, eine Kundenkarte, Gesundheitskarte, einen Firmenausweis, Berechtigungsnachweis, Mitgliedsausweis, Geschenk- oder Einkaufsgutschein, Frachtbrief oder einen sonstigen Berechtigungsnachweis, Steuerzeichen, Postwertzeichen, Ticket, oder ein Etikett zur Produktsicherung handeln.

Gemäß einem ersten Aspekt umfasst das Wert- und/oder Sicherheitsdokument ein Substrat, wenigstens ein erstes, in einem ersten Farbton stark lichtreflektierendes Pigment, sowie wenigstens ein zweites, in einem zweiten Farbton stark lichtreflektierendes Pigment. Das Dokument weist eine Abbildungsfläche auf, die in eine Vielzahl von Teilflächen unterteilt ist, wobei erste Teilflächen mit dem ersten Pigment oder einer ersten Mischung von stark lichtreflektierenden Pigmenten und zweite Teilflächen mit dem zweiten Pigment oder einer zweiten Mischung von stark lichtreflektierenden Pigmenten versehen sind. Insbesondere wenn weißes Licht auf das Wert- und/oder Sicherheitsdokument fällt, reflektieren erste Teilflächen entsprechend in einem ersten Teilflächenfarbton Licht und zweite Teilflächen in einem zweiten Teilflächenfarbton. Erste und zweite Teilflächen sind in wenigstens einer Richtung wenigstens abschnittsweise alternierend angeordnet, so dass für einen Betrachter ein Farbeindruck entsteht, der sich von erstem und zweitem Teilflächenfarbton unterscheidet.

Die der vorliegenden Erfindung zugrundeliegende Aufgabe wird gemäß einem zweiten Aspekt auch durch das beanspruchte Verfahren zur Herstellung eines Wert- und/oder Sicherheitsdokumentes gelöst.

Die vorliegende Erfindung geht gegenüber herkömmlichen Lösungen einen gänzlich neuen Weg. Während herkömmliche Wertdokumente wie Banknoten bislang fast ausschließlich mit lichtabsorbierenden Pigmenten bedruckt und Farbtöne durch Überdruck der zur Verfügung stehenden Grundfarben erzeugt werden, werden nun stark lichtreflektierende Pigmente nebeneinander auf das Substrat aufgebraucht. Das von den nebeneinanderliegenden Teilflächen reflektierte Licht addiert sich für den Betrachter zu einem neuen Farbton und die wahrgenommene Leuchtkraft der Pigmente bleibt vollständig erhalten.

Mit "in einem ersten" / "in einem zweiten Farbton stark lichtreflektierend" ist insbesondere gemeint, dass das Licht in der ausgewählten Farbe erheblich stärker reflektiert, als es bei üblicherweise für den Druck von Dokumenten verwendeten Farben oder Pigmenten der Falls ist, deren Farbton größtenteils oder ausschließlich durch Absorption anderer Wellenlängenbereichen des Lichtes entsteht. Insbesondere kann bei weißer Einstrahlung der beinhaltete Teil einer ersten Farbe zu mehr als 60%, vorzugsweise zu mehr als 70%, vorzugsweise zu mehr als 80%, äußerst vorzugsweise zu mehr als 90% reflektiert werden, während alle anderen Farben außer der ersten Farbe zu maximal 50%, vorzugsweise zu maximal 40%, vorzugsweise zu maximal 30% weiterhin vorzugsweise zu maximal 20%, weiterhin vorzugsweise zu maximal 10% und idealerweise zu 0% reflektiert werden. Werden z.B. Teilflächen mit in einem roten Farbton stark lichtreflektierenden Pigment und Teilflächen mit einem in einem grünen Farbton stark lichtreflektierenden Pigment im Sinne der Erfindung in zumindest einer Richtung alternierend angeordnet, überlagern sich die reflektierten Lichtstrahlen und es entsteht für den Betrachter ein gelber Farbeindruck. Über die Größe der einem Farbton zugeordneten Teilflächen bzw. den Flächenanteil des jeweiligen Farbtons kann der resultierende Farbeindruck eingestellt werden.

Ein Vorteil dieser Lösung ist, dass stark in einem Farbton reflektierende Pigmente mit haushaltsüblichen Druckern bzw. Kopiergeräten nicht druckbar sind. Gefälschte Dokumente sind bereits aufgrund ihrer dunkleren und blasseren Farben und Kontraste erkennbar. Der erst durch die Mischung reflektierten Lichtes für den Betrachter entstehende Farbton ist auch mit einem hochauflösendem Reproduktionsgerät nicht darstellbar. Dies vereinfacht die Verifizierung der Echtheit eines Dokumentes weitergehend und macht diese ohne technische Hilfsmittel möglich.

Die Teilflächen sind idealerweise derart angelegt, dass sich die Farben nicht durch Überdruck mischen. Insbesondere können die Teilflächen voneinander beabstandet angeordnet sein.

In bevorzugten Ausführungsformen der Erfindung sind Teilflächen mit einer Mischung von stark lichtreflektierenden Pigmenten mit maximal zwei unterschiedlichen Pigmenten versehen. Beispielsweise kann eine Teilfläche nur mit einem ersten, in einem ersten Farbton stark lichtreflektierenden Pigment und einem zweiten, in einem zweiten Farbton stark lichtreflektierenden Pigment versehen sein. Auf ein drittes, in einem dritten Farbton stark lichtreflektierendes Pigment, wird gemäß einer bevorzugten Ausführungsform der Erfindung verzichtet.

Gemäß einer weiteren bevorzugten Ausführungsform der Erfindung sind erstes, zweites und/oder weitere Pigmente in einer Druckfarbe auf das Substrat aufgebracht. Es können somit Druckfarben aufgebracht sein, welche ein in einem Farbton stark lichtreflektierendes Pigment enthalten. Somit können übliche Druckverfahren Anwendung finden.

Vorzugsweise können erstes, in einem ersten Farbton stark lichtreflektierendes Pigment, und zweites, in einem zweiten Farbton stark lichtreflektierendes Pigment in Teilflächen übereinandergedruckt sein. In Versuchen hat sich gezeigt, dass durch den Übereinanderdruck von stark lichtreflektierenden Pigmenten für den Betrachter ein additiver Farbeindruck entsteht. Weil durch den Übereinanderdruck die Intensität des reflektierten Lichtes bzw. der Lichtreflexionsgrad abnimmt, findet ein Übereinanderdruck in einer Teilfläche insbesondere nur einmalig Anwendung. Vorzugsweise ist dabei in einer Druckfarbe nur eine Art eines stark lichtreflektierendes Pigmentes vorhanden.

Für einen optimalen additiven Farbeindruck bei übereinandergedruckten, stark reflektierenden Pigmenten hat sich ein besonders dunkles, insbesondere tiefschwarzes Substrat als vorteilhaft erwiesen.

In einer bevorzugten Variante der Erfindung können die reflektierten Farbtöne von einem ersten, einem zweiten und/oder einem dritten jeweils in einem Farbton stark lichtreflektierenden Pigment vorzugsweise den primären Grundfarben Rot, Grün und Blau entsprechen. Sekundäre Grundfarben Gelb, Magenta und/oder Cyan können durch einmaligen Überdruck primärer Grundfarben erzeugt sein. Weitere Farben für die Wiedergabe eines Bildes sind bevorzugt ausschließlich mittels Nebeneinanderdruck dargestellt. Dabei können primäre und/oder sekundäre Grundfarben durch nebeneinanderliegende Teilflächen mit entsprechenden Teilflächenfarbtönen additiv zu einem neuen Farbeindruck für den Betrachter verwendet werden.

Auf der Abbildungsfläche eines erfindungsgemäßen Wert- oder Sicherheitsdokumentes können ein oder mehrere Bilder sichtbar sein. Weitere Bilder weisen bevorzugt unterschiedliche als Sicherheitsmerkmal wirkende Strukturen bzw. Raster auf.

Weitere Teilflächen der Abbildungsfläche können gemäß erfindungsgemäßen Ausführungen auch ohne ein stark lichtreflektierendes Pigment verbleiben, um Abstände zwischen verschiedenen Bildern herzustellen oder den Farbeindruck der Abbildung mit der Absorptions- bzw. Reflexionscharakteristik des Substrates zu ergänzen.

In einer weiteren Ausgestaltung der Erfindung können erste und zweite Teilflächen nebeneinanderliegend angeordnet sein. Der Abstand zwischen erster und zweiter Teilfläche kann sehr klein sein, insbesondere kleiner als 0,15 mm. Zumindest in Bereichen der Abbildungsfläche, in denen der von dem Substrat reflektierte Farbton den Farbeindruck für den Betrachter nicht beeinflussen soll, ist bevorzugt kein Abstand zwischen zwei Teilflächen gegeben. Somit verstärkt sich für den Betrachter der Effekt, dass sich die Farbtöne des reflektierten Lichtes mischen.

Ein weiterer Vorteil einer Ausführungsform mit einem kleinem Abstand zwischen erster und zweiter Teilfläche, insbesondere mit einem Abstand zwischen erster und zweiter Teilfläche von weniger als 0,15 mm oder mit keinem Abstand zwischen erster und zweiter Teilfläche, ist die erhöhte Fälschungssicherheit bzw. die bessere Erkennbarkeit von Fälschungen. Werden stark reflektierende Pigmente verschiedener Farben jeweils nacheinander auf das Substrat aufgebracht, insbesondere im Siebdruckverfahren, um eine ausreichende Menge an Pigment auf das Substrat aufbringen zu können, kann ein nicht ausreichend passergenauer Druck, bei dem nacheinander bedruckte erste und zweite Teilflächen relativ zueinander verschoben sind, zu einer Überlappung erster und zweiter Teilflächen führen. Dies führt unmittelbar zu einer Mischung der stark reflektierenden Pigmente im Bereich der Überlappung, mit einer Veränderung der Reflexionseigenschaften. Somit verändert sich der Farbeindruck für den Betrachter. Bei näherer bzw. vergrößerter Betrachtung werden Überlappungen zudem unmittelbar sichtbar. In diesem Sinne können die Merkmale b) bis g) des Anspruchs 1 ein Sicherheitsmerkmal bilden, insbesondere wenn die mit stark reflektierenden Pigmenten versehenen Teilflächen nah beieinander angeordnet sind.

Eine weitere bevorzugte mögliche Ausgestaltung sieht vor, dass die Erstreckung der ersten und zweiten Teilfläche in der wenigstens einen Richtung, in der erste und zweite Teilflächen alternierend angeordnet sind, weniger als 0,3 mm beträgt, vorzugsweise weniger als 0,2 mm, äußerst vorzugsweise weniger als 0,15 mm. Mit kleinerer Erstreckung werden die Teilflächen für den Betrachter weniger unterscheidbar, zugleich verstärkt sich der Eindruck eines neuen, gemischten Farbtons.

In weiteren Ausführungsformen der Erfindung können dritte, vierte und/oder weitere Teilflächen vorgesehen sein, die mit einem dritten, vierten und/oder weiteren in einem Farbton stark reflektierenden Pigmenten versehen sind. Somit lassen sich weitere, im Grunde beliebige Farbtöne darstellen. Auch drittes, viertes und/oder weitere Pigmente können bevorzugt jeweils in einem weiteren Farbton stark lichtreflektierend sein. Die dritten, vierten und/oder weiteren Teilflächen können in einer bevorzugten Variante jeweils mit einem Gemisch von in einem Farbton stark reflektierenden Pigmenten, insbesondere mit zwei in unterschiedlichen Farbtönen reflektierenden Pigmenten ausgestattet sein. Somit kann in jeweils einer weiteren Teilfläche ein weiterer Teilflächenfarbton erzeugt werden.

Erste und/oder zweite und/oder weitere Teilflächen bilden gemäß einer weiteren Ausgestaltung der Erfindung eine zweidimensionale Struktur, insbesondere ein Raster, vorzugsweise ein Punktraster, ein Linienraster, und/oder ein Raster aus individuell gestalteten Formen. Die Teilflächen können insbesondere ein Sicherheitsraster bilden, um die Fälschungssicherheit zu erhöhen. Die durch die Teilflächen gebildete Abbildung weist in einer bevorzugten Ausführungsform Kleinstrukturen bzw. filigrane Strukturen auf, die durch Kopiergeräte, Bildsensoren oder Scanner nicht fehlerfrei ausgelesen werden können und/oder zumindest durch handelsübliche Drucker nicht fehlerfrei erzeugbar sind.

Bevorzugt können in der zweidimensionalen Struktur bzw. dem Raster Teilflächen mit variierender Geometrie, variierender Anordnung und/oder unterschiedlicher Ausdehnung angeordnet sein, um Abbildungen und Farbverläufe darzustellen. Dabei kann über das Größenverhältnis benachbarter Teilflächen mit unterschiedlichen Pigmenten der vom Betrachter wahrgenommene Farbton eingestellt sein.

Eine weitere mögliche Ausführung der Erfindung sieht vor, dass von der ersten Teilfläche mit dem ersten Pigment eine erste zweidimensionale Struktur gebildet ist und von der zweiten Teilfläche mit dem zweiten Pigment eine zweite zweidimensionale Struktur gebildet ist, wobei die erste Struktur in die zweite Struktur eingreift und/oder die erste Struktur komplementär zur zweiten Struktur gestaltet und/oder angeordnet ist. Durch das Ineinandergreifen der Teilflächen und/oder die komplementäre Gestaltung verstärkt sich für den Betrachter die additive Mischung der Farbtöne des reflektierten Lichtes.

Gemäß einer bevorzugten Weiterbildung der Erfindung kann das Substrat des Dokumentes ein Pigment aufweisen, das den Großteil der Wellenlängen des sichtbaren Lichtspektrums, d.h. den Großteil des sichtbaren Lichtes absorbiert. Durch das den Großteil des sichtbaren Lichtes absorbierende Substrat entsteht mit den auf dem Dokument angeordneten, stark reflektierenden Pigmenten ein sehr starker Kontrast, der mit den meist in haushaltsüblichen Druckern und Kopierern verwendeten, hellen Substraten nicht darstellbar ist.

Um eine besonders wirksame Absorption des Lichtes zu erreichen, kann das Pigment des Substrats bevorzugt Kohlenstoffpartikel enthalten oder vollständig aus Kohlenstoffpartikeln bestehen.

In einer weiteren Ausführung weist das Dokument ein im Wesentlichen sämtliche Wellenlängen des sichtbaren Lichtes absorbierendes, insbesondere schwarzes Substrat auf. Ein erfindungsgemäßes schwarzes Substrat weist eine tiefschwarze Färbung auf, die durch die in haushaltsüblichen Reproduktionsgeräten verwendeten Drucktechniken mit subtraktiver Farbmischung nicht darstellbar ist.

Vorzugsweise kann das Substrat zumindest abschnittsweise mit einem schwarzen Fluid durchimprägniert sein. Das schwarze Fluid kann bevorzugt Kohlenstoffpartikel aufweisen. Somit kann das Substrat tiefschwarz gefärbt sein. Durch den damit entstehenden Eindruck eines tiefschwarzen Hintergrundes verstärkt sich für den Betrachter der Eindruck einer additiven Mischung des aus den nebeneinanderliegenden, pigmentierten Teilflächen reflektierten Lichtes. Idealerweise entsteht der Farbeindruck ausschließlich durch additive Farbmischung des Lichtes, das von unterschiedlichen, jeweils in einem Farbton stark lichtreflektierenden Pigmenten reflektiert wird. Dabei ergibt sich eine additive Farbmischung insbesondere für die Wellenlängenbereiche, die von nebeneinanderliegenden ersten, zweiten und/oder weiterer Teilflächen reflektiert werden.

Das Substrat kann in einer bevorzugten Variante der Erfindung als eine erste Substratschicht des Dokumentes ausgestaltet sein. Die erste Substratschicht weist bevorzugt einen Substratschichtbereich auf, der über die gesamte Dicke der ersten Substratschicht mit einem schwarzen Fluid durchimprägniert ist, das Kohlenstoffpartikel aufweist.

Das Dokument kann insbesondere zweite und/oder weitere Substratschichten aufweisen. Die zweiten und/oder weiteren Substratschichten sind vorzugsweise zumindest abschnittsweise mit einem schwarzen Fluid durchimprägniert.

Wenigstens eines der in einem ersten Farbton stark lichtreflektierenden Pigmente ist in einer bevorzugten Ausführungsform der Erfindung ein Effektpigment, z.B. ein Metalleffektpigment oder Perlglanzpigment.

Wenigstens ein Pigment ist in einer bevorzugten Variante der Erfindung ein Metalleffektpigment. Als reflektierende Bestandteile kann dieses Aluminium, Messing, oder Kupfer umfassen.

Wenigstens eines der Pigmente kann in einer weiteren bevorzugten Ausführung der Erfindung ein Perlglanzpigment sein. Das Perlglanzpigment kann transparente Plättchen mit hohem Brechungsindex aufweisen, die eine Mehrfachreflexion des einstrahlenden Lichtes erzeugen können. Als Perlglanzpigment können z.B. basisches Bleicarbonat (Pb(OH)2 2 PbCO3) und/oder Bismutoxidchlorid (BiOCI) Anwendung finden.

Das Perlglanzpigment kann in Ausführungsformen der Erfindung mit transparenten Absorptionspigmenten gemischt oder von diesen umhüllt sein, um andere Farbtöne oder ein besseres Deckvermögen zu erreichen.

Wenigstens ein stark reflektierendes Pigment weist gemäß weiteren bevorzugten Ausführungen der Erfindung eine Mehrfachreflektion von auftreffendem Licht auf. Zusätzlich kann eine Interferenz des reflektierten Lichtes erzeugbar sein.

Gemäß einer weiteren bevorzugten Variante der Erfindung ist mindestens ein Pigment ein Interferenzpigment. Das Interferenzpigment kann auf transparenten oder nichttransparenten Plättchen basieren. Das Interferenzpigment weist vorzugsweise insbesondere plättchenförmiges Titanoxid, Aluminiumoxidflakes, Borosilikat-Flakes, oder Siliciumdioxid-Flakes auf.

Gemäß einer bevorzugten Weiterbildung der Erfindung kann wenigstens ein Interferenzpigment auf einem schwarzen Substrat angeordnet sein. Bei einem Interferenzpigment entspricht die Farbe des transmittierten Lichtes der Komplementärfarbe des reflektierten Lichtes. Bei Verwendung eines transparenten Interferenzpigmentes auf hellem Substrat wird der Anteil des Lichtes, der durch das Pigment dringt, insbesondere das transmittierte Licht in der Komplementärfarbe des reflektierten Lichtes - durch das helle Substrat reflektiert. Auf schwarzem Substrat verbleibt hingegen nur der bereits im Pigment reflektierte Anteil des Lichtes. Der resultierende Farbton des reflektierten Lichtes kann somit gänzlich auf die Interferenzfarbe beschränkt werden.

Das Perlglanzpigment kann vorzugsweise plättchenförmige Teilchen aus einem Substrat und einer Beschichtung des Substrates mit unterschiedlichem Brechungsindex aufweisen.

In einer besonders bevorzugten Ausführungsform der Erfindung weist wenigstens ein Pigment Glimmer auf, insbesondere Muskovitglimmer oder Phlogopit. Des Weiteren können Biotit, Damourit, Alurgit, Annit, Gilbertit, Mariposit und/oder Fuchsit Verwendung finden. Das Pigment ist bevorzugt ein beschichtetes Glimmerpigment. Das Glimmerpigment kann als Perlglanz- oder als Interferenzpigment ausgeführt sein.

Gemäß weiteren Ausführungsformen der Erfindung sind Glimmer-Partikel mit einer Schicht eines anderen Materials, einem Pigmentschichtmaterial, überzogen. Das Pigmentschichtmaterial weist idealerweise einen Brechungsindex auf, der von dem Brechungsindex des Glimmers abweicht. Das Pigmentschichtmaterial kann bevorzugt aus einem Metalloxid, insbesondere TiO2 gebildet sein.

Der in dem Pigment enthaltene Glimmer ist bevorzugt plättchenförmig. In Ausführungsformen kann vorgesehen sein, dass es sich um gemahlenen Glimmer handelt.

In bevorzugten Varianten der Erfindung ist wenigstens ein Pigment derart ausgestaltet, dass bei Bestrahlung mit weißer Strahlung das Licht in einem Farbton reflektiert wird, der im Wesentlichen nur noch eine einzige Farbe bzw. Licht nur aus einem einer Farbe entsprechenden Wellenlängenbereich aufweist, während die anderen Farben, die in der weißen Strahlung beinhaltet sind, absorbiert werden. Dies kann insbesondere durch Brechungseffekte, Mehrfachreflexion innerhalb des Pigmentteilchens, Beugung und/oder konstruktive Interferenz erreicht sein. Die Wirkung ist, dass das reflektierte - im Wesentlichen einfarbige oder zumindest schmalbandige - Licht besonders hell erscheint im Vergleich zu einem Licht, das von einer rein auf Absorption beruhenden Farbe reflektiert wird. Die Farben der weißen Strahlung, die nicht reflektiert werden, können bei den glimmerbasierenden Pigmenten beispielsweise durch destruktive Interferenz annihiliert werden.

Ein erfindungsgemäßes Verfahren zur Herstellung eines Wert- und/oder Sicherheitsdokumentes umfasst die folgenden Schritte:
Zunächst wird ein Substrat bereitgestellt. Es folgt das Aufbringen des ersten, in einem ersten Farbton stark lichtreflektierenden Pigmentes im Bereich einer oder mehrerer erster Teilflächen und das Aufbringen von dem zweiten, in einem zweiten Farbton stark lichtreflektierenden Pigment im Bereich einer oder mehrerer zweiter Teilflächen.

Die zwei oder mehr stark lichtreflektierenden Pigmente können gemäß einer bevorzugten Variante des Verfahrens aufgedruckt werden. Sie können z.B. in einem Siebdruckverfahren aufgebracht werden, das die Verarbeitung großer Pigmentteilchen ermöglicht, oder bevorzugt in einem Offset-Druckverfahren. Vorzugsweise werden erstes, zweites und/oder weitere Pigmente nacheinander auf das Substrat aufgedruckt.

Gemäß einer weiteren bevorzugten Variante des Verfahrens können erste stark lichtreflektierende Pigmente zusätzlich im Bereich zweiter Teilflächen und/oder das zweite stark lichtreflektierende Pigment zusätzlich im Bereich erster Teilflächen und/oder ein drittes stark lichtreflektierendes Pigment im Bereich erster Teilflächen und/oder zweiter Teilflächen aufgebracht werden.

In weiteren Ausführungsformen des Verfahrens können das erste, in einem ersten Farbton stark lichtreflektierende Pigment, das zweite, in einem zweiten Farbton stark lichtreflektierende Pigment und/oder weitere Pigmente nacheinander auf das Substrat aufgedruckt werden. Dabei werden die erstes, zweites, und/oder weitere Pigmente bevorzugt nacheinander auf das Substrat aufgedruckt.

In weiteren Ausführungsformen des Verfahrens können unterschiedliche stark lichtreflektierende Pigmente nacheinander in gemeinsame Teilflächen gedruckt werden. Bevorzugt werden nicht mehr als zwei unterschiedliche stark lichtreflektierende Pigmente in gemeinsame Teilflächen gedruckt.

In alternativen Ausführungen des Verfahrens können erstes, zweites und/oder weitere Pigmente auf unterschiedlichen Substratschichten aufgebracht werden, die anschließend miteinander verbunden werden.

Erstes, zweites und/oder weitere Pigmente werden bevorzugt als Bestandteil einer Druckfarbe auf das wenigstens eine Substrat aufgebracht. In alternativen Ausführungsformen ist alternativ oder zusätzlich ein Laminieren, Aufkleben oder Eingießen des ersten, zweiten und/oder weitern Pigmentes vorgesehen.

Weitere Vorteile und Einzelheiten der Erfindung werden beispielhaft anhand des in den schematischen Figuren dargestellten Ausführungsbeispiels näher erläutert. Hierbei zeigt:
- Fig. 1: eine schematische Darstellung eines Ausschnittes einer Abbildungsfläche mit einem ersten Pigment versehenen ersten Teilflächen eines Ausführungsbeispiels eines erfindungsgemäßen Wert- und/oder Sicherheitsdokumentes;
- Fig. 2: eine schematische Darstellung von mit einem zweiten Pigment versehenen zweiten Teilflächen des Ausführungsbeispiels der Fig. 1;
- Fig. 3: eine schematische Darstellung von mit einem dritten Pigment versehenen dritten Teilflächen des Ausführungsbeispiels der Fig. 1 und Fig. 2;
- Fig. 4: eine schematische Darstellung von mit einem dritten Pigment versehenen dritten Teilflächen des Ausführungsbeispiels der Fig. 1, Fig. 2 und Fig. 3;
- Fig. 5: ein Designelement eines erfindungsgemäßen Wert- und/oder Sicherheitsdokumentes gemäß dem Ausführungsbeispiel der Figuren 1 bis 4.

Im Folgenden wird eine beispielhafte Ausführungsform der Erfindung mit Bezugnahme auf die Figuren beschrieben, wobei gleiche Bezugszeichen sich auf gleiche Elemente beziehen. Es versteht sich, dass auch andere Ausführungsformen erstellt und Änderungen vorgenommen werden können, ohne von dem Konzept der vorliegenden Erfindung abzuweichen. Die folgende ausführliche Beschreibung ist deshalb nicht in einem beschränkenden Sinne zu verstehen. Ferner versteht es sich, dass die Merkmale des beschriebenen Ausführungsbeispiels in unterschiedlicher Weise kombiniert werden können, sofern nicht etwas anderes angegeben ist.

Das in den Figuren 1 bis 5 beschriebene Ausführungsbeispiel eines Wert- und/oder Sicherheitsdokumentes weist ein den Großteil des Lichtspektrums absorbierendes, insbesondere schwarzes Substrat auf. Um die Darstellbarkeit und Lesbarkeit der Figuren zu verbessern, ist der eigentlich dunkle Hintergrund durch einen weißen Hintergrund ersetzt. Hinter den gezeigten, jeweils mit einem Pigment versehenen Teilflächen ist bei Betrachtung der Figuren entsprechend jeweils ein dunkler Hintergrund anzunehmen.

Figur 1 zeigt einen Ausschnitt aus einer Abbildungsfläche 1 eines Wert- und/oder Sicherheitsdokumentes. Die Abbildungsfläche 1 befindet sich auf einem Substrat 2, das durchgehend schwarz ist. Die Abbildungsfläche 1 weist eine Vielzahl von ersten Teilflächen 101, 102 auf, die eine erste zweidimensionale Struktur 108 bilden.

Die ersten Teilflächen 101, 102 sind mit einem in einem ersten Farbton stark lichtreflektierendem Pigment 103 versehen sind. Das Pigment 103 ist ein in einem roten Farbton stark lichtreflektierendes Pigment. Jede der gezeigten ersten Teilflächen 101, 102 ist vollständig mit dem rot reflektierenden Pigment 102 bedeckt. Entsprechend bildet das rot reflektierende Pigment 103 den roten Teilflächenfarbton der Teilflächen 101, 102. Das rot reflektierende Pigment 103 der Figur 1 wird in einer beispielhaften Ausführung des erfindungsgemäßen Verfahrens in einem ersten Druckdurchgang auf das Substrat aufgebracht.

Die Teilflächen 101, 102 weisen unterschiedliche Formen auf. So sind neben dreieckigen ersten Teilflächen 101 kreisrunde erste Teilflächen 102 auf der Abbildungsfläche 1 angeordnet. Dabei bilden die kreisrunden ersten Teilflächen 102 jeweils ein Zentrum für um die kreisrunden ersten Teilflächen 102 angeordnete dreieckige erste Teilflächen 101. Die dreieckigen ersten Teilflächen 101 bilden sind jeweils als rechtwinkliges Dreieck ausgeführt. Die äußeren Kanten der um eine kreisrunde erste Teilfläche 102 positionierten ersten Teilflächen 101 bilden den Umriss eines Sechsecks bzw. Hexagons 107. Auf der Abbildungsfläche sind eine Vielzahl Hexagone 107 abgebildet, die flächendeckend ineinandergreifen.

Die dreieckigen ersten Teilflächen 101 sowie die kreisrunden ersten Teilflächen 102 sind innerhalb der Abbildungsfläche 1 unterschiedlich groß ausgeführt. Die Größe der rot reflektierenden Teilflächen 101, 102 nimmt dabei in einer Richtung der Abbildungsfläche 1 stetig ab. Um dies zu verdeutlichen, sind in Figur 1 drei Bereiche beispielhaft markiert.

In einem ersten Bereich 104 bedecken die Teilflächen 101, 102 den Großteil des Substrats, insbesondere mehr als 60 % oder mehr als 70 % der Fläche des Substrats. Entsprechend groß ist der Flächenanteil des mit dem in einem roten Farbton stark lichtreflektierenden Pigmentes.

In einem zweiten Bereich 105 ist der Flächenanteil der Teilflächen 101, 102 auf der Abbildungsfläche 1 reduziert. Die Zwischenräume zwischen den dreieckigen ersten Teilflächen 101 sind vergrößert, die Seitenlängen der dreieckigen ersten Teilflächen 101 sind verkleinert. Auch der Durchmesser der kreisrunden ersten Teilflächen 102 ist in dem zweiten Bereich 105 gegenüber der ersten Zone 104 verkleinert.

In einem dritten Bereich 106 ist der Flächenanteil der Teilflächen 101, 102 auf der Abbildungsfläche 101 noch weitergehend reduziert. In Richtung des rechten Randes des gezeigten Ausschnittes der Abbildungsfläche 1 sind die dreieckigen ersten Teilflächen 101 noch weiter verkleinert, während die kreisrunden ersten Teilflächen 102 gänzlich weggelassen sind.

Figur 2 zeigt denselben Ausschnitt der Abbildungsfläche 1 eines Wert- und/oder Sicherheitsdokumentes, jedoch mit zweiten Teilflächen 202, 208, die eine zweite zweidimensionale Struktur 201 bilden. Die zweiten Teilflächen 202 sind jeweils als gleichschenkliges Dreieck ausgeführt, die zweiten Teilflächen 208 jeweils als rechtwinkliges Dreieck. In dem gezeigten Ausführungsbeispiel sind die zweiten Teilflächen 202, 208 mit einem in einem zweiten Farbton stark lichtreflektierendem Pigment versehen, und zwar mit einem in einem grünen Farbton stark licht-reflektierendem Pigment 203, das den grünen Teilflächenfarbton der Teilflächen 202, 208 bildet. Jede der gezeigten zweiten Teilflächen 202, 208 ist vollständig mit dem grünen reflektierenden Pigment 203 bedeckt. Das grün reflektierende Pigment 203 wird in dieser beispielhaften Ausführung in einem zweiten Druckdurchgang auf das Substrat aufgebracht.

Die Größe der dreieckigen zweiten Teilflächen 202 ist veränderlich ausgestaltet. Dabei verringert sich die Größe der dreieckigen zweiten Teilflächen 202 von der linken Seite in Richtung der rechten Seite der Abbildungsfläche 1. Beispielhaft wird in Figur 2 neben dem ersten Bereich 104 und dem zweiten Bereich 105 auf einen vierten Bereich 206 und einen fünften Bereich 207 Bezug der Abbildungsfläche 1 genommen, die jeweils einen unterschiedlichen Anteil grün reflektierendes Pigment 203 aufweisen. So weisen die dreieckigen Teilflächen 202 im ersten Bereich 104 die größten Seitenlängen auf. Im zweiten Bereich 105 sind die Seitenlängen der dreieckigen zweiten Teilflächen 202 verringert, zugleich ist der Abstand zwischen den dreieckigen zweiten Teilflächen 202 vergrößert. Im vierten Bereich 206 der Abbildungsfläche 1 sind zweite Teilflächen 208 vorgesehen, die als rechtwinkliges Dreieck ausgeführt sind, wobei die Fläche dieser zweiten Teilflächen 208 gegenüber der Fläche der zweiten Teilflächen 202 der Bereiche 204 und 205 noch weiter verkleinert ist. Im fünften Bereich 207 der Abbildungsfläche 1 sind schließlich keine mit einem grün reflektierenden Pigment 203 bedeckten Teilflächen vorhanden.

Figur 3 zeigt den auch in Figur 1 und 2 dargestellten Ausschnitt der Abbildungsfläche 1. Die hier gezeigten dritten Teilflächen 302 bilden eine dritte zweidimensionale Struktur 301. Die dritten Teilflächen 302 sind mit einem in einem dritten Farbton stark lichtreflektierendem Pigment versehen, und zwar einem in einem blauen Farbton stark lichtreflektierenden Pigment 303. Das Pigment 303 bildet somit den blauen Teilflächenfarbton der Teilflächen 303. Die Gestalt der dritten Teilflächen 302 ist im Wesentlichen rechteckig oder quadratisch ausgeführt. Die dritten Teilflächen 302 sind in Kreisen 308 kreisförmig aufgereiht oder in Linien 309 hintereinander gereiht, welche die Kreise 308 miteinander verbinden.

Die Verteilung bzw. Konzentration der mit in einem blauen Farbton stark lichtreflektierenden Pigment 303 ausgefüllten Teilflächen variiert über die Abbildungsfläche 1. Im Folgenden wird beispielhaft auf einen sechsten Bereich 305, einen siebten Bereich 306 und einen achten Bereich 307 der Abbildungsfläche 1 Bezug genommen. In dem ersten Bereich 305 ist die relative Anzahl von dritten Teilflächen 302 am geringsten. Die Kreise 308, die über die drei Bereiche 305, 306 und 307 einen gleichbleibenden Durchmesser aufweisen, weisen im ersten Bereich 305 sechs dritte Teilflächen 302 auf. Im zweiten Bereich 306 umfasst jeder der Kreise zwölf dritte Teilflächen 302, gleiches gilt für den dritten Bereich 307.

In jedem der drei Bereiche 305, 306, 307 sind zwischen den Kreisen 308 jeweils zwei dritte Teilflächen 302 auf einer Linie aufgereiht. Im dritten Bereich 307 sind in zwischen drei Kreisen 308 aufgespannten Dreiecken zusätzliche, mit blau reflektierendem Pigment 303 versehene dritte Teilflächen 302 verteilt. Insgesamt ergibt sich somit, dass die Konzentration bzw. die Anzahl der mit blau reflektierendem Pigment 303 versehenen dritten Teilflächen 302 im ersten Bereich 305 am geringsten ist, in zweiten Bereich 306 gesteigert und im dritten Bereich 307 am größten ist. Damit erhöht sich vom sechsten Bereich 305 hin zum achten Bereich 307 der Blauanteil des reflektierten Lichtes.

In Figur 4 sind die Muster bzw. Raster der Figuren 1, 2 und 3 überlagert dargestellt, wie sie auch bei dem fertigen Druckerzeugnis vorliegen. Die zweidimensionalen Strukturen der Figuren 1, 2 und 3 sind nacheinander auf das Substrat gedruckt. Dabei ergänzen sie sich zu einer Rasterstruktur, wobei die bereits in Fig. 1 illustrierten, sechseckigen Rasterelemente erkennbar bleiben.

Während die ursprünglichen Teilflächen 302 mit dem stark lichtreflektierenden Pigment 303 der Figur 3 ausschließlich neben den weiteren Teilflächen angeordnet und somit von diesen getrennt sind, sind die ursprünglichen, in Fig. 1 und Fig. 2 gezeigten Teilflächen 101, 102, 202, 208 einander überschneidend oder ineinanderliegend angeordnet. Auf diese Weise sind neue Teilflächen 401, 402, 403, 404 entstanden, in welchen die jeweiligen stark lichtreflektierenden Pigmente 103, 203 auf dem schwarzen Substrat 2 übereinander gedruckt sind. In den neuen Teilflächen 401, 402, 403, 404 liegt damit eine Mischung der rot reflektierenden Pigmente 103 und der grün reflektierenden Pigmente 203 vor. Für den Betrachter mischt sich das durch die Pigmente 103 reflektierte rote Licht mit dem durch die Pigmente 203 reflektierte grünen Licht zu einem gelben Farbeindruck. Im Ergebnis sind also Teilflächen 401, 402, 403, 404 gebildet worden, die aufgrund der gemischten stark reflektierenden Pigmente gelbes Licht reflektieren. Entsprechend haben die Teilflächen 401, 402, 403, 404 einen gelben Teilflächenfarbton. Dabei bilden die Teilflächen 401, 402, 403, 404 eine weitere, zweidimensionale Struktur. Die ursprünglichen, mit rot reflektierendem Pigment versehenen ersten Teilflächen 101 sind im Bereich des Übereinanderdrucks verkleinert und bilden nun neue erste Teilflächen 405.

Im Grunde in jeder Richtung sind unterschiedliche Teilflächen 101, 102, 202, 302, 401, 402, 403, 404 und somit auch die auf den Teilflächen befindlichen Pigmente 103, 203, 303 alternierend angeordnet. Durch das von den nebeneinanderliegenden Teilflächen reflektierte Licht ergibt sich für einen Betrachter eine additive Mischung der reflektierten Farben.

Des Weiteren greifen die Muster bzw. von den Teilflächen gebildeten Raster ineinander ein. Aufgrund des Flächenanteils, welche die jeweiligen Teilflächen 101, 102, 202, 302 auf der Abbildungsfläche1 einnehmen, bildet sich der Farbeindruck für den Betrachter. Weil der Anteil der Teilflächen 101, 102 mit rot reflektierendem Pigment 103 und der Anteil der Teilflächen 202 mit grün reflektierendem Pigment 203 von links nach rechts abnimmt, während der Anteil der Teilflächen 302 mit blau reflektierendem Pigment 303 zunimmt, ergibt sich für den Betrachter ein Farbverlauf, der von einem eher gelben hin zu einem eher blauen Farbeindruck führt.

Unter anderem im Bereich 207 der Abbildungsfläche 1, in dem keine rot reflektierenden Teilflächen 101, 102
Insbesondere bei sehr hoher Auflösung, d.h. sehr kleinen Teilflächen, insbesondere mit einer Erstreckung der Teilflächen von weniger als 0,15 mm oder bei Betrachtung des Dokumentes mit größerem Abstand, z.B. einem Abstand von mehr als 40 cm vom Auge entfernt, ergibt sich für den Betrachter ein gleichförmiger Farbeindruck. Die Konzentration der unterschiedlichen Teilflächen bzw. deren unterschiedlicher Flächenanteil führt dabei zu einem Gradienten im wahrgenommenen Farbeindruck.

Das von den farbigen Teilflächen 101, 102, 202, 302 reflektierte Licht mischt sich additiv im Auge des Betrachters. Der resultierende Farbeindruck ist, der durch gängige Drucker oder Kopierer nicht darstellbar ist, ist leicht mit bloßem Auge von Fälschungen zu unterscheiden.

Figur 5 zeigt beispielhafte Abmessungen eines Designelements 501 des Wert- oder Sicherheitsdokumentes, aus dem das in Figur 4 gezeigte Sicherheitsraster im Wesentlichen aufgebaut ist. Die hexagonale Grundform des Designelementes 501 ist bereits durch die mit rot reflektierendem Pigment 103 versehenen ersten Teilflächen 101, 102 definiert. In diesem Hexagon 107 sind nun auch die weiteren, durch die weiteren Pigmenten 203, 303 eingefärbte Teilflächen dargestellt. Erste Teilflächen 101, 102 sind mit dem in einem ersten Farbton, rot, stark lichtreflektierendem Pigment 103 versehen, zweite Teilflächen 202 mit dem in dem zweiten Farbton, grün, stark lichtreflektierendem Pigment 203, dritte Teilflächen 302 mit dem in dem dritten Farbton, blau, stark lichtreflektierendem Pigment 103.

In bevorzugten Ausführungen der Erfindung sind Einzelheiten der dargestellten Struktur auf dem erfindungsgemäßen Dokument mit bloßem Auge oder mit einfachen technischen Hilfsmitteln, z.B. einer Lupe erkennbar.

In dem gezeigten Beispiel beträgt die größte Länge eines Designelements a=3 mm, die Höhe b=2,6 mm. Die kleinsten Strukturen in dem beispielhaften Designelement haben eine Dicke von c=0,1 mm und sind damit mit dem bloßem Auge nicht mehr auflösbar. Die Strukturen sind jedoch in einer Größenordnung gestaltet, welche mit einfachen Hilfsmitteln, z.B. einer Lupe, erkennbar ist. Somit ist eine Verifizierung dieser Merkmale des Wert- und Sicherheitsdokumentes mit einfachen Hilfsmitteln möglich.

### Bezugszeichenliste

- 1: Abbildungsfläche
- 2: Substrat
- 3: Wert- und/oder Sicherheitsdokument

- 101: Erste Teilfläche
- 102: Erste Teilfläche
- 103: in einem roten Farbton stark lichtreflektierendes Pigment
- 104: Erster Bereich der Abbildungsfläche
- 105: Zweiter Bereich der Abbildungsfläche
- 106: Dritter Bereich der Abbildungsfläche
- 107: Hexagon
- 108: Erste zweidimensionale Struktur
- 201: Zweite zweidimensionale Struktur
- 202: Zweite Teilfläche
- 203: in einem grünen Farbton stark lichtreflektierendes Pigment
- 206: Vierter Bereich der Abbildungsfläche
- 207: Fünfter Bereich der Abbildungsfläche
- 208: Zweite Teilfläche
- 301: Dritte zweidimensionale Struktur
- 302: Dritte Teilfläche
- 303: in einem blauen Farbton stark lichtreflektierendes Pigment
- 305: Sechster Bereich der Abbildungsfläche
- 306: Siebter Bereich der Abbildungsfläche
- 307: Achter Bereich der Abbildungsfläche
- 308: Kreis
- 309: Linie
- 401: Vierte Teilfläche
- 402: Vierte Teilfläche
- 403: Vierte Teilfläche
- 404: Vierte Teilfläche
- 405: Erste Teilfläche
- 501: Designelement

- x: x-Richtung
- y: y-Richtung
- a: Länge des Designelementes 501
- b: Höhe des Designelementes 501
- c: Kleinste Dicke von Struktur des Designelementes 501

## Patentansprüche

1. Wert- und/oder Sicherheitsdokument (3), umfassend
a) ein Substrat (2),
b) wenigstens ein erstes, in einem ersten Farbton stark lichtreflektierendes Pigment (103),
c) wenigstens ein zweites, in einem zweiten Farbton stark lichtreflektierendes Pigment (203),
d) mit einer Abbildungsfläche (1), die in eine Vielzahl von Teilflächen (101, 102, 202, 208, 302) unterteilt ist,
e) wobei erste Teilflächen (101, 102) mit dem ersten Pigment (103) oder einer ersten Mischung von stark lichtreflektierenden Pigmenten (103, 203) und zweite Teilflächen (202) mit dem zweiten Pigment (203) oder einer zweiten Mischung von stark lichtreflektierenden Pigmenten (103, 203) versehen sind,
f) wobei erste Teilflächen (101, 102) in einem ersten Teilflächenfarbton Licht reflektieren und zweite Teilflächen (202) in einem zweiten Teilflächenfarbton Licht reflektieren,
g) wobei erste und zweite Teilflächen (101, 102, 202) in wenigstens einer Richtung (x, y) wenigstens abschnittsweise alternierend angeordnet sind, so dass für einen Betrachter ein Farbeindruck entsteht, der sich von erstem und zweitem Teilflächenfarbton unterscheidet.

2. Wert- und/oder Sicherheitsdokument (3) nach Anspruch 1, wobei das Substrat (2) ein Pigment aufweist, das den Großteil der Wellenlängen des sichtbaren Lichtspektrums absorbiert.

3. Wert- und/oder Sicherheitsdokument (3) nach einem der obigen Ansprüche, wobei das Dokument (3) ein im Wesentlichen sämtliche Wellenlängen des sichtbaren Lichts absorbierendes Substrat (2), insbesondere ein schwarzes Substrat (2) aufweist.

4. Wert- und/oder Sicherheitsdokument (3) nach Anspruch 3, wobei das Substrat (2) in einer Schicht oder in mehreren Schichten des Dokumentes (3) angeordnet ist.

5. Wert- und/oder Sicherheitsdokument (3) nach einem der obigen Ansprüche, wobei die Erstreckung der ersten Teilfläche (101, 102) und/oder der zweiten Teilfläche (202, 208) in der wenigstens einen Richtung (x, y) weniger als 0,3 mm, vorzugsweise weniger als 0,2 mm, äußerst vorzugsweise weniger als 0,15 mm beträgt.

6. Wert- und/oder Sicherheitsdokument (3) nach einem der obigen Ansprüche, wobei die Pigmente (103, 203) Mineralen der Glimmergruppe aufweisen, insbesondere Muscovit, Phlogopit, Biotit, Damourit, Alurgit, Annit, Gilbertit, Mariposit und/oder Fuchsit.

7. Wert- und/oder Sicherheitsdokument (3) nach einem der obigen Ansprüche, wobei erste Teilflächen (101, 102) und zweite Teilflächen (202, 208) nebeneinanderliegend angeordnet sind.

8. Wert- und/oder Sicherheitsdokument (3) nach einem der obigen Ansprüche, wobei dritte Teilflächen (302), vierte Teilflächen und/oder weitere Teilflächen vorgesehen sind, die mit einem dritten, in einem dritten Farbton stark reflektierendem Pigment (303), einem vierten und/oder einem oder mehreren weiteren in einem Farbton stark reflektierenden Pigmenten versehen sind.

9. Wert- und/oder Sicherheitsdokument (3) nach einem der obigen Ansprüche, wobei die Teilflächen (101, 102, 202, 208, 302) eine zweidimensionale Struktur (108, 201, 301) bilden, insbesondere ein Punktraster, ein Linienraster, und/oder ein Raster aus individuell gestalteten Formen.

10. Wert- und/oder Sicherheitsdokument (3) nach Anspruch 9, wobei die zweidimensionalen Strukturen (108, 201, 301) ein Sicherheitsraster bilden.

11. Wert- und/oder Sicherheitsdokument (3) nach einem der obigen Ansprüche, wobei von der ersten Teilfläche (101, 102) mit dem ersten Pigment (103) eine erste zweidimensionale Struktur (108) gebildet ist und von dem zweiten Teilfläche (202, 208) mit dem zweiten Pigment eine zweite zweidimensionale Struktur (201) gebildet ist, wobei die erste Struktur (108) in die zweite Struktur (201) eingreift und/oder die erste Struktur (108) komplementär zur zweiten Struktur (201) gestaltet ist.

12. Wert- und/oder Sicherheitsdokument (3) nach einem der obigen Ansprüche, wobei das Dokument (3) eine Banknote ist.

13. Verfahren zur Herstellung eines Wert- und/oder Sicherheitsdokumentes (3) nach einem der obigen Ansprüche, umfassend die Schritte:
a. Bereitstellen eines Substrats (2),
b. Aufbringen des ersten, in einem ersten Farbton stark lichtreflektierenden Pigmentes (103) im Bereich einer oder mehrerer erster Teilflächen (101, 102),
c. Aufbringen des zweiten, in einem zweiten Farbton stark lichtreflektierenden Pigment (203), im Bereich einer oder mehrerer zweiter Teilflächen (202, 208).

14. Verfahren nach Anspruch 13, wobei das erste stark lichtreflektierende Pigment (103) zusätzlich im Bereich zweiter Teilflächen (202,208) und/oder das zweite stark lichtreflektierende Pigment (203) zusätzlich im Bereich erster Teilflächen (101, 102) und/oder ein drittes stark lichtreflektierendes Pigment (303) im Bereich erster Teilflächen (101, 102) und/oder zweiter Teilflächen (202,208) aufgebracht werden.

15. Verfahren nach Anspruch 13 oder 14, wobei das erste, in einem ersten Farbton stark lichtreflektierendes Pigment (103), das zweite, in einem zweiten Farbton stark lichtreflektierende Pigment (203) und/oder weitere Pigmente (303) nacheinander auf das Substrat aufgedruckt werden.
